# EUROPÄISCHE PATENTSCHRIFT

(11) **EP 0 756 461 B1**
(45) Veröffentlichungstag und Bekanntmachung des Hinweises auf die Patenterteilung: **02.11.2000**
(21) Anmeldenummer: 95917934.2
(22) Anmeldetag: 18.04.1995
(51) Int. Cl.: A24D 3/14, A24B 15/30

(54) **TABAKERZEUGNISSE ODER TABAKERZEUGNISSEN ÄHNLICHE WAREN MIT ANTIOXIDATIV WIRKENDEN NATURSTOFFEN UND VERFAHREN ZUR HERSTELLUNG DERSELBEN**
TOBACCO PRODUCTS, OR SUBSTANCES SIMILAR TO SUCH PRODUCTS, CONTAINING NATURAL SUBSTANCES WITH ANTI-OXIDANT PROPERTIES, AND PROCESS FOR PRODUCING THE SAME
PRODUITS DU TABAC OU SUBSTANCES ANALOGUES CONTENANT DES SUBSTANCES NATURELLES A ACTION ANTIOXYDANTE, ET LEUR PROCEDE DE PRODUCTION

(30) Priorität: 19.04.1994 DE 4416101
(43) Veröffentlichungstag der Anmeldung: 05.02.1997
(73) Patentinhaber: H.F. & Ph.F. Reemtsma GmbH, 22605 Hamburg (DE)
(72) Erfinder: KOPSCH, Reiner, 22869 Schenefeld (DE); RÖPER, Wolfram, 22415 Hamburg (DE); WILDENAU, Wolfgang, 23863 Bargfeld-Stegen (DE)
(74) Vertreter: UEXKÜLL & STOLBERG
(86) Internationale Anmeldenummer: EP9501452
(87) Internationale Veröffentlichungsnummer: WO9528098

(56) Entgegenhaltungen:
- EP-A- 0 110 693
- WO-A-88/08700
- WO-A-94/00138
- DATABASE WPI Derwent Publications Ltd., London, GB; AN 93-079425 & JP,A,05 023 159 (KIKKOMAN CORP.) , 2.Februar 1993
- DATABASE WPI Derwent Publications Ltd., London, GB; AN 87-060419 & JP,A,62 014 772 (NAKAJIMA) , 23.Januar 1987
- J.C. LEFFINGWELL 'tobacco flavoring for smoking products' 1972 , R.J. REYNOLDS TOBACCO COMPANY , WINSTON SALEM, NORTH CAROLINA, US siehe Seiten 11,12 und 47; Seite 63,64
- DATABASE WPI Derwent Publications Ltd., London, GB; AN 94-114240 & JP,A,06 062 824 (KYODO NYUGYO KK) , 8.März 1994

## Beschreibung

Die vorliegende Erfindung betrifft Tabakerzeugnisse oder Tabakerzeugnissen ähnliche Waren, die mit an sich bekannten antioxidativ wirkenden Naturstoffen und/oder naturidentischen Syntheseprodukten derselben versehen und zum Rauchen bestimmt sind, sowie Verfahren zur Herstellung dieser Erzeugnisse.

Der menschliche Organismus ist einer naturgegebenen Grundbelastung mit toxischen Substanzen ausgesetzt und wird daher mit einer Vielzahl von mutagenen und kanzerogenen Stoffen konfrontiert, die auf dein Wege des eigenen Stoffwechsels sogar zum Teil von ihm selbst gebildet werden.

Der Mensch verfügt jedoch über verschiedene Abwehrmechanismen auf immunologischer, zellulärer und genetischer Ebene, um z.B. einer allergischen Reaktion, einer Zellschädigung oder einem Mutationsereignis im Bereich der Erbinformationen entgegenzuwirken. So existieren in den Zellen beispielsweise sogenannte "repair-Systeme", mit deren Hilfe Erbgutveränderungen erkannt und eliminiert werden können.

Lange Zeit wurde davon ausgegangen, daß zwischen der Einwirkung etwaiger Risikofaktoren wie z.B. diversen Produkten unvollständiger Verbrennung, verschiedenen Strahlungen und/oder elektromagnetischen Feldern, einigen Pflanzen- und Holzschutzmitteln, bestimmten Mineralfasern (z.B. Asbest) und bestimmten Stoffwechselprodukten von Schimmelpilzen (z.B. Aflatoxin) auf den menschlichen Organismus und der Krebsentstehung ein direkter kausaler Zusammenhang besteht. Die Tatsache, daß die überwiegende Zahl der Menschen, die diesen Risikofaktoren ausgesetzt sind, nicht die zu erwartenden Symptome aufweist, hat jedoch zu einem Umdenken in der Risikobewertung geführt. So kann die Höhe des Krebsrisikos nicht mehr allein vom potentiellen Schadstoff bzw. Expositionsfaktor her definiert werden. Es muß vielmehr davon ausgegangen werden, daß sie das Ergebnis einer mulitifaktoriellen Wechselbeziehung zwischen einer Vielzahl einwirkender Substanzen/Mechanismen und belastetem Organismus ist. Ferner gilt als gesichert, daß mehrere Mutationsereignisse an bestimmten Stellen des Genoms erforderlich sind, damit aus einer normalen Körperzelle eine entartete Zelle mit unkontrolliertem Wachstum entstehen kann.

Besondere Bedeutung kommt dem körpereigenen Abwehrsystem zu, welches auch durch die Lebensweise individuell beeinflußt werden kann. So löst z.B. die Nahrungsaufnahme im Körper eine Reihe von chemischen Reaktionen aus, wobei sich mutagen und antimutagen wirkende Substanzen in enger Wechselbeziehung zueinander befinden.

Inzwischen wurden chemische Verbindungen identifiziert, die eine protektive Wirkung gegenüber mutagen wirkenden Stoffen aufweisen wie z.B. verschiedene Vitamine, Senföle und Beta-Carotin. Auch werden in Nahrungsmitteln enthaltene natürlich vorkommende pflanzliche Phenole wie z.B. Hydroxyzimtsäuren und deren Verbindungen aufgrund ihrer antioxidativen Eigenschaften als antimutagene und antikarzinogene Substanzen unterschiedlicher Intensität diskutiert (Karl Herrmann, "Hydroxyzimtsäure-Verbindungen als biologisch aktive Inhaltsstoffe von Lebensmitteln", Ernährungs-Umschau 38, Heft 4, S. 148-154 (1991)). Diese Erkenntnisse stützen sich u.a. auf epidemiologische Befunde, die ein umgekehrtes Verhältnis zwischen dem Konsum von Obst und Gemüse und verschiedenen Krebserkrankungen erkennen lassen.

Unter dem in dieser Beschreibung verwendeten Begriff "Tabakerzeugnisse" sind sowohl Cigaretten, Cigarillos und Tabakpatronen (sogenannte Steck-Cigaretten) mit oder ohne Filter als auch Feinschnitt und Pfeifentabak, die ganz oder anteilig aus Tabak und/oder einem anderen rauchbaren Material bestehen, sowie Tabakerzeugnissen ähnliche Rauchwaren wie beispielsweise "Kretek"-Cigaretten mit Zusatz von bis zu 50 Gew.% rauchbarer Gewürze, oder reine, tabakfreie Pflanzencigaretten zu verstehen.

Es ist bekannt, daß auch die Konsumenten von rauchbaren Tabakerzeugnissen eine Vielzahl von organischen Verbindungen aufnehmen, von denen einige ein toxisches Potential für den menschlichen Organismus aufweisen, andere hingegen dieses reduzieren können. Bei der Diskussion über die gesundheitsgefährdenden Eigenschaften von Tabakerzeugnissen ist lange Zeit insbesondere die mutagene und krebsfördernde Wirkung einiger der durch Inhalation in den menschlichen Körper gelangenden Tabakinhaltsstoffe in den Vordergrund gestellt worden. Wie bereits ausgeführt, besteht zwischen der Einwirkung von Schadstoffen und der Krebsentstehung jedoch kein direkter kausaler Zusammenhang.

Zahlreiche Versuchsreihen haben zu dem Ergebnis geführt, daß die in einem Tabakerzeugnis vorhandenen und entweder in der Gas- oder Partikelphase des Hauptstromrauches in den Organismus des Konsumenten gelangenden Stoffe bzw. Verbindungen nicht auf direktem Wege in der Lage sind, eine normale Zelle des menschlichen Organismus in eine entartete Zelle umzuformen.

Demgemäß ist festzustellen, daß die in Laborversuchen nachweisbare mutagene Wirkung von Inhaltsstoffen des Hauptstromrauches von Tabakerzeugnissen nicht unmittelbar mit einer kanzerogenen Wirkung gleichzusetzen ist, da die meisten in diesem Zusammenhang zu nennenden Substanzen und Stoffgruppen ihr gefährdendes Potential erst durch den zelleigenen Metabolismus dieser Verbindungen entfalten. Diese Erkenntnisse über die mutagene Wirkung wurden mit Hilfe des allgemein bekannten Ames-Test gewonnen (D.M. Maron and B.N. Ames, "Revised Methods for the Salmonella Mutagenicity Test", Handbook of Mutagenicity Test procedures, Elsevier Science Publishers BV, Her. B.J. Kilbey, M. Legator, W. Nichols und C. Ramel, 1984).

Zur Reduzierung des Risikopotentials von rauchbaren Tabakerzeugnissen sind bisher verschiedene Wege beschritten worden.

Zum einen wurden neue Filtersysteme geschaffen, durch die bestimmte Schadstoffgruppen daran gehindert werden, in den Hauptstromrauch und damit in den Respirationstrakt des Konsumenten zu gelangen. So wird beispielsweise in der DE-PS 35 32 618 eine Dotierung der Filter von Filtercigaretten mit beispielsweise L-Ascorbinsäure offenbart, wodurch die Absenkung von Aldehyden des Hauptstromrauches von Cigaretten erheblich begünstigt werden soll. Aus der WO 89/01301 ist es bekannt, Filter von Filtercigaretten mit Ethanol und andere Alkohole enthaltenden Mikro- und Makrokapseln zu präparieren, um das Lungengewebe vor bestimmten toxischen Bestandteilen des Cigarettenrauches wie insbesondere Nitrosaminen durch vorherige "Blockierung" der betroffenen bzw. zugänglichen Areale mit bestimmten im Hauptstromrauch freigesetzten Alkoholen zu schützen.

Weiterhin wurde versucht, den Tabak von Filtercigaretten mit bestimmten Stoffen zu imprägnieren, um bereits den Gehalt bestimmter Schadstoffe im Hauptstromrauch zu reduzieren. So ist es aus der OE-PS 340 297 und der OE-PS 240 298 bekannt, Tabak mit Ascorbinsäure bzw. mit Salzen davon zu beauf schlagen, um den Stickstoffdioxid-Gehalt des Cigarettenrauches zu reduzieren. Ferner wurde gemäß EP-PS 0 116 085 ein Verfahren zur Imprägnierung von Filtercigaretten mit Interferon oder biologisch aktiven Fragmenten davon offenbart. Derartig behandelte Cigaretten sollen die körpereigene Produktion von Interferon aktivieren und somit das Immunsystem unterstützen.

Auf diese Weise hergestellte Produkte tragen zwar dazu bei, potentielle Risiken des Rauchens zu vermindern, sie beinhalten aber auch systemimmanente Nachteile. Zum einen werden lediglich bestimmte toxische Bestandteile überwiegend der Gasphase des Cigarettenrauches im nichtverbrannten Abschnitt des Cigarettenstranges (NO₂) bzw. im Filter (Aldehyde) mittels Chemisorption zurückgehalten, während der Gehalt des Hauptstromrauches an anderen Schadstoffen jedoch nicht beeinflußt wird. Zum anderen soll das Erzeugen einer "Schutzschicht^{"} innerhalb des Organismus gemäß WO 89/01301 wiederum nur gegenüber bestimmten Schadstoffen wie beispielsweise den Nitrosaminen gelingen. Der Einsatz von Interferon gemäß EP-PS 0 116 085 ist hingegen mit erheblichen Kosten verbunden.

WPI KIKKOMAN CORP beschreibt die Verwendung eines Tabakfilters, auf den Ellagsäure aufgebracht ist, und zwar in einer Menge von 1 - 20mg. Dadurch soll die stimulierende Wirkung des Tabakrauchs gemindert und dem Tabakrauch Milde zugefügt werden, ohne den Geschmack und Geruch des Rauches zu verändern. Ellagsäure hat nämlich eine starke Blutkoagulationsaktivität und eine antioxidative Wirkung; sie ist aber sehr teuer, was dem Fachmann bekannt ist, so daß er in keinem Fall daran denken wird, diese in so hoher Konzentration bei Rauchartikeln einzusetzen.

In WPI NAKAJIMA wird offenbart, einer Cigarette eine Substanz zuzusetzen, die schädliche Substanzen aus dem Rauch entfernen kann. Die dort erwähnte Substanz stellt eine Mischung aus verschiedenen Einzelbestandteilen dar, zu denen Ascorbinsäure und Vanillin gehören, ohne daß über diese Einzelbestandteile nähere Aussagen gemacht wären.

Die Aufgabe der vorliegenden Erfindung besteht daher in der Schaffung einer weiteren Rauchware, die Zusätze enthält, durch die die potentiellen Risiken des Rauchens weiter vermindert werden, sowie in der Bereitstellung eines Verfahrens zur Herstellung derartiger Rauchwaren.

Zur Lösung dieser Aufgabe wird ein rauchbares Erzeugnis aus Tabak und/oder einem anderen rauchbaren Material vorgeschlagen, wobei der Tabak und/oder das rauchbare Material einen Zusatz von antioxidativ wirkenden Naturstoffen und/oder naturidentischen Syntheseprodukten derselben enthält, dadurch gekennzeichnet, daß der Zusatz eine Kombination ist aus
(a) antioxidativ wirkenden Vitaminen, ausgewählt aus der Gruppe bestehend aus Retinol, α-Tocopherol, ihren Vorstufen und/oder Derivaten, und
(b) weiteren Naturstoffen pflanzlichen Ursprungs mit antimutagenen und aromatisierenden Eigenschaften, ausgewählt aus der Gruppe bestehend aus Ethylvanillin, Zimtaldehyd, Anisaldehyd, Eugenol, Limonen, Zimt und Zimtextrakt.

Es wurde überraschenderweise gefunden, daß das erfindungsgemäße rauchbare Erzeugnis ein gegenüber herkömmlichen Produkten deutlich vermindertes Risikopotential aufweist.

Die jeweiligen Molekulargewichte sowie Schmelz- und Siedepunkte der erfindungsgemäßen Naturstoffe der Gruppen (a) und (b) sind in Tabelle 1 aufgeführt.

Nach einer bevorzugten Ausführungsform sind die antioxidativ wirkenden Naturstoffe und/oder naturidentischen Syntheseprodukte derselben in dem Tabakerzeugnis in Kombination eines oder mehrerer antioxidativ wirkender Vitamine und eines oder mehrerer weiterer Naturstoffe pflanzlichen Ursprungs enthalten, wobei deren relative, auf das Gesamtgewicht bezogene Einsatzmengen in Abhängigkeit des oder der vorgesehenen Zielkomponenten eines rauchbaren Tabakerzeugnisses variieren können. Grundsätzlich können die Naturstoffe sowohl in den Rauchtabak inklusive der gängigen Zuschlagsstoffe als auch in einzelne dem Hauptstromrauch zugängliche Komponenten der Tabakerzeugnisse wie Filter, Hüllpapiere, Trägerstoffe, Nahtleim etc. in an sich bekannter Weise eingearbeitet bzw. aviviert werden, was sowohl beim Hersteller des Tabakerzeugnisses als auch anteilig bei dessen Zulieferer geschehen kann.

Wenn die reinen Naturstoffe dem Tabak zugesetzt werden, liegt ihre bevorzugte relative Einsatzmenge im Bereich von 0,1 Promille bis 25 Gew.-%, wobei ein Gehalt zwischen 1 und 5 Gew.-% besonders bevorzugt ist. Werden die reinen Naturstoffe in den Filter oder in das Cigarettenpapier bzw. in den Leim der Cigarettennaht eingearbeitet, betragen die bevorzugten Mengen 0,1 bis 50 Gew.-%, wobei Mengen von 1 bis 20 Gew.-% besonders bevorzugt sind. Der verwendete Filter kann ein Kammerfilter, ein Celluloseacetatfilter oder ein Cellulose-Wirrfaservlies-Filter oder ein Mehrfachfilter, vorzugsweise ein Doppelfilter (jeweils mit oder ohne Filterventilierung) sein, wobei der Doppelfilter einen höheren strangseitigen Zugwiderstand und einen niedrigeren mundseitigen Zugwiderstand sowie einen Gesamtfilter-Wirkungsgrad von 80 - 99% aufweist. Ebenso können auch Filter aus anderen an sich bekannten Filtermaterialien in Kombination mit den antioxidativ wirkenden Naturstoffen eingesetzt werden.

Sind die erfindungsgemäßen Naturstoffe von vornherein in nichttabakhaltigen, überwiegend pflanzlichen rauchbaren Materialien enthalten, die dem Tabak zugesetzt werden, oder besteht alternativ die rauchbare Mischung ausschließlich aus gegebenenfalls verschiedenen, aufeinander abgestimmten, nichttabakhaltigen, pflanzlichen Materialien mit oder ohne pflanzeneigenen, erfindungsgemäßen Naturstoffen, so gelten ebenfalls die bevorzugten, auf die reinen Naturstoffe zu beziehenden Einsatzmengen von 0,1 Promille bis 25 Gew.-%, ebenso die besonders bevorzugten Einsatzmengen von 1,0 bis 5 Gew.-%, wobei in allen Fällen die vorgesehene Einsatzmenge durch Zugabe der reinen Naturstoffe bzw. der reinen erfindungsgemäßen Substanzen zur rauchbaren Mischung ergänzt werden kann.

**Tabelle 1**

| **Inhaltsstoff** | **MG** | **Kp (°C)** | **Fp (°C)** |
|---|---|---|---|
| Ethylvanillin | 166.2 | | 74-77 |
| Zimtaldehyd | 132.2 | 253 | -7.5 |
| Anisaldehyd | 136.2 | 248 | 2.5 |
| Eugenol | 164.2 | 253-255 | -9 |
| Limonen | 136,2 | 176 | -97 |

Beispielsweise können die erfindungsgemäßen Substanzen beim Fertigen einer rauchbaren Mischung auf an sich bekannte Weise dem Blattschnitt und/oder dem Rippenschnitt zugesetzt werden, gegebenenfalls unter Einsatz bekannter Haft- und Bindemittel. Alternativ können die Substanzen auf bekannte Weise in Folien- oder Bandtabak eingearbeitet werden, was sich insbesondere bei der Verwendung fester, gemahlener Naturstoffe anbietet. Hierbei kann auch eine neuartige, nichttabakhaltige Pflanzenfolie eingesetzt werden, die zumindest anteilig die erfindungsgemäßen Naturstoffe in Form pflanzeneigener Inhaltsstoffe von Teilen des pflanzlichen Folienmaterials enthält. Vorzugsweise ist das rauchbare Basis-Material eine Mischung aus Lamina-Tabaken oder eine Mischung aus Lamina-Tabak und Folientabak oder eine tabakfreie Mischung aus Pflanzenmaterial, welches sich von Huflattich, Pfefferminze, Brennessel, Breitwegerich, Krauseminze, Lavendel, Thymian, Süß- oder Sauerkirschblättern, Knöterichblättern, Rosenblättern, Pimentblättern oder Zimtrinde ableitet. Alternativ ist es bevorzugt, daß das rauchbare Material eine Kombination aus Tabakmischung und tabakfreier Mischung ist.

Ferner können die erfindungsgemäßen Substanzen in flüssiger Form den Casing- und/oder Flavorstoffen zugesetzt werden, wobei sie diese sogar ersetzen können.

Die üblichen Filtersysteme bestehen im wesentlichen entweder aus einem Filterfaser-Tow aus Celluloseacetatfasern oder aus miteinander verfilzten Cellulosefasern, die ein Cellulose-Wirrfaservlies ergeben. Das Filterfasertow wird normalerweise während der Fertigung des Cigarettenfilters mit einem der zulässigen Härter besprüht, um die Fasern zu vernetzen und damit den Filter zu härten. Diese Härter bestehen zumeist aus Triacetin oder Triethylenglykoldiacetat (TEGDA) und können erfindungsgemäß zum Teil oder vollständig durch die erfindungsgemäßen Naturstoffe in flüssiger Form ersetzt werden, sofern sie sich im Härter lösen oder aber selbst als Härter wirken wie beispielsweise Eugenol. In selber erfindungsgemäß als Härter einsetzbaren flüssigen Naturstoffen wie Eugenol, oder in üblichen Härtern wie TEGDA oder Triacetin können erfindungsgemäß wiederum andere Naturstoffe wie Zimtaldehyd, Ethylvanillin, aber auch α-Tocopherol, Tocopherolacetat, Tocopherolsuccinat, Retinol und Retinolpalmitat gelöst werden, so daß sich bi- oder ternäre oder multiple Lösungsgemische ergeben, die vorteilhafterweise sowohl als Härter für Celluloseacetatfasern als auch als Casingstoffe für rauchbare Mischungen eingesetzt werden können.

Ferner sind Suspensionen fester Naturstoffe im Härter einsetzbar, aber auch Einstreuungen gemahlener Naturstoffe in Filterfaser-Tow aus Celluloseacetatfasern.

Die unterschiedlichen Löslichkeiten und Mischbarkeiten einiger erfindungsgemäß bevorzugter Aromastoffe und Vitamine in bzw. mit den üblichen Härtersubstanzen Triacetin und TEGDA sowie dem erfindungsgemäß selbst als Härtersubstanz verwendbaren natürlichen Aromastoff Eugenol sind in Tabelle 2 dargestellt. Aus den Daten der Tabelle 2 sind insbesondere die ausgezeichneten lösungsvermittelnden Eigenschaften des erfindungsgemäß als Härter bzw. Härterkomponente einsetzbaren Eugenols zu ersehen. Die Substanz Eugenol kann jedoch auch in Form einer Mischung mit anderen in den Tabellen 2 und 3 als Härter bzw. Lösungsmittel aufgeführten Stoffen Verwendung finden, wobei die konkreten Mischungen und ihre jeweiligen Anteile unter Berücksichtigung ihrer Eigenschaften und ihrer Marktpreise sowie in Abhängigkeit des bzw. der zu behandelnden Komponenten des erfindungsgemäßen Erzeugnisses leicht ausgewählt werden können. Besonders bevorzugt ist eine Mischung aus 80 Teilen Triacetin, 15 Teilen Eugenol und 5 Teilen α-Tocopherolacetat. Die in diesem Verhältnis gemischten Substanzen ergeben eine klare Lösung, aus welcher nach Aufgabe auf Celluloseacetatfasern bevorzugt Triacetin und Eugenol in das Innere der Fasern diffundieren, wodurch das α-Tocopherolacetat auf der Oberfläche der Filterfasern angereichert wird, und somit besonders leicht vom hier als Emittor wirkenden "Filter" in den Hauptstromrauch transferiert werden kann.

Wenn der im Verfahren zur Herstellung eines Tabakerzeugnisses zu verwendende Filter nicht aus Celluloseacetatfasern besteht, wird er und/oder die anderen Komponenten des späteren Erzeugnisses wie das rauchbare tabakhaltige oder tabakfreie pflanzliche Material, das Cigarettenpapier und der zu verwendende Nahtleim erfindungsgemäß mit einer Lösung aus den erfindungsgemäßen Aromastoffen und Vitaminen (bzw. Provitaminen) behandelt, wobei als Lösungsmittel wiederum einzelne Vertreter dieser Stoffgruppen verwendbar sind. Die jeweiligen Löslichkeiten und Mischbarkeiten der gesamten Stoffe in bzw. mit einigen der erfindungsgemäß auch als Lösungsmittel einsetzbaren Naturstoffe sind in Tabelle 3 dargestellt.

**Tabelle 2**

| Löslichkeit von antioxidativ wirksamen Aromastoffen und den Vitaminen A und E in Filterhärtern | | | | | | | | | |
|---|---|---|---|---|---|---|---|---|---|
| **Härter** | **Aromastoffe** | | | | **Vitamine** | | | | |
| | Zimtaldehyd | Jasminaldehyd | Ethylvanillin | 6-Methylcumarin | A | A Palmitat | E | E Acetat | E Succinat |
| Triacetin | M | M | >10 | >10 | >10 | <1 | >10 | <1 | <1 |
| TEGDA | M | M | >10 | >10 | >10 | <1 | M | <1 | <1 |
| Eugenol | M | M | >10 | >10 | >10 | <1 | M | M | 10 |

| | | | | | | | | | |
|---|---|---|---|---|---|---|---|---|---|
| TEGDA= Triethylenglykoldiacetat | | | | | | | | | |
| M = mischbar zu gleichen Teilen | | | | | | | | | |
| >10 = Löslichkeit größer als 10 Gew.-% | | | | | | | | | |
| <1 = Löslichkeit kleiner als 1 Gew.-% | | | | | | | | | |

Bei Verwendung des Cellulose-Wirrfaservlieses können die erfindungsgemäßen Substanzen bereits seitens des Filtermaterialherstellers in das Vlies eingearbeitet werden. Hierbei können letztlich die üblicherweise gebleichten Cellulosefasern von beispielsweise einjährigen Pflanzen des bekannten Wirrfaservlieses anteilig oder überwiegend, vorzugsweise bis zu 85 % durch geeignete, ausreichend antioxidativ wirkendes Lignin enthaltende ungebleichte Holzschliff-"Fasern" ausgetauscht werden. Zudem können die erfindungsgemäßen festen Substanzen beispielsweise in gekörnter Form mit einem Korndurchmesser von etwa 0,8 mm seitens des Filterstabherstellers in die Kammern von Kammerfiltern eingebracht werden, ebenso erfindungsgemäße flüssige Substanzen, aufgenommen von beispielsweise Holzmehl- oder Ligningranulat, wobei besonders geeignete bzw. viel antioxidativ wirkendes Lignin enthaltende Holzteilchen in Faser-Staub- oder Granulatform dabei auch solitär als Kammereinlagerungsmaterialien oder als selbsttragende, poröse bzw. rauchdurchlässige Preßhinge im gewünschten Filterformat eingesetzt werden können. Ferner kann auch die beim Abrauchen mit dem Hauptstromrauch in Kontakt tretende Innenseite des Filterumhüllungspapiers mit den erfindungsgemäßen Naturstoffen beschichtet sein.

Das Cigarettenpapier kann mit den erfindungsgemäßen Naturstoffen in verkapselter oder unverkapselter Form in an sich bekannter Weise versehen werden, wobei hierfür sowohl ein- als auch zweilagige Cigarettenpapiere geeignet sind. Im letzteren Fall wird vorzugsweise die innen liegende Tabakstrangumhüllung, welche auch netzartig oder hochporös (10 - 20.000 CORESTA) ausgebildet sein kann, mit den erfindungsgemäßen Substanzen versehen. Diese netzartige innere Tabakstrangumhüllung kann überwiegend oder zur Gänze auch aus geeignetem, antioxidativ wirkenden Lignin enthaltendem Holzschliff gefertigt werden, ebenso zumindest anteilig der Fasergehalt ansonsten üblicher Cigarettenpapiere aus geeignetem ungebleichten ligninhaltigem Holzschliff bestehen.

Schließlich kann auch der im Bereich der Cigarettennaht zur Verklebung der Tabakstrangumhüllung eingesetzte Leim die erfindungsgemäßen Naturstoffe in flüssiger oder feingemahlener Form beinhalten. Hierbei hat sich gezeigt, daß die technischen Eigenschaften derart behandelter Leime sogar verbessert werden können.

Nach dem Grundgedanken der Erfindung wird beim Konsumieren bzw. Abrauchen des erfindungsgemäßen Tabakerzeugnisses dessen Hauptstromrauch mit den an sich bekannten antioxidativ wirkenden Naturstoffen angereichert, wodurch bewirkt wird, daß die durch den Hauptstromrauch freigesetzten antimutagenen Substanzen näherungsweise zeitgleich mit den potentiellen Schadstoffen des Hauptstromrauches dem Organismus am Ort der Verstoffwechselung zur Verfügung stehen und somit spontan eine mögliche mutagene Wirkung der unerwünschten kritischen Substanzen weitgehend kompensiert wird. Dies bedeutet, daß bei einer vergleichsweise geringen Menge an antimutagen wirkenden Substanzen die gleiche Wirkung erzeugt wird, als wenn nachträglich eine entsprechend größere Menge dieser Substanzen dem Organismus zur Verfügung gestellt würde.

Eine wesentliche Voraussetzung für den praxisbezogenen Einsatz der erfindungsgemäß verwendeten Naturstoffe ist deren ausreichender Übergang in den Hauptstromrauch. Experimentelle Befunde haben ergeben, daß diese Voraussetzung von den eingesetzten Naturstoffen erfüllt wird (vgl. Beispiel 4). Zudem hat sich gezeigt, daß der Übergang in den Hauptstromrauch von in Pflanzenteilen inkorporierten erfindungsgemäßen Naturstoffen - beispielsweise das Pimentblatt-eigene Eugenol - noch erheblich begünstigt werden kann durch die Behandlung der entsprechenden Pflanzenteile nach einem der bekannten Bläh- oder Expansionsverfahren, vorzugsweise nach dem sogenannten INCOM - Verfahren der Anmelderin gemäß den Patentschriften DE-PS 29 03 300, DE-PS 31 19 330 und DE-PS 34 14 625. Hierbei werden relevante Inhaltsstoffe der Pflanzenteile "aufgeschlossen", d.h. sie können besonders leicht von auch nur geringen Mengen an Hauptstromrauch transferiert werden.

Überraschenderweise hat sich gezeigt, daß das mutagene Potential der erfindungsgemäß angereicherten Tabakerzeugnisse in signifikanter Weise reduziert werden konnte. Zum Nachweis dieser antimutagenen Wirkung wurde als aussagekräftiger Schnelltest der Ames-Test durchgeführt (a.a.O.).

Das Testprinzip besteht im wesentlichen darin, daß Histidinauxotrophe (his⁻) Indikatorbakterien der Art Salmonella typhimurium unter dem Einfluß mutagen wirkender Stoffe in ihre prototrophe Form (his⁺) rückmutieren. Die Durchführung des Ames-Tests, ohne bzw. mit "S 9-Aktivierung", erlaubt eine Aussage darüber, ob eine Testsubstanz in ihrer Ausgangsform oder erst nach Verstoffwechselung mutagen ist.

Mit diesem Testsystem wurde nachgewiesen, daß die in Lösungsmittel aufgefangene Partikelphase von Tabakrauch nur in verstoffwechseltem Zustand mutagen wirkt (vgl. Shigeaki Sato et al., "Mutagenicity of smoke condensates from cigarettes, cigars and pipe tobacco", Cancer Lett. 3, S. 1-8, 1977).

Es gilt als gesichert, daß die meisten Substanzen mit antimutagener Wirksamkeit im Ames-Test im menschlichen Organismus eine protektive Wirkung ausüben bzw. zur Stärkung des körpereigenen Abwehrsystems beitragen können (vgl. z.B. B.N. Ames, "Dietary Carcinogens and Anticarcinogens", SCIENCE, Bd. 221, S. 1256 - 1264, 1983). Die im menschlichen Organismus mögliche Bildung von toxischen Stoffwechselprodukten aus Rauchinhaltsstoffen und die gezielte Verminderung der daraus resultierenden mutagenen Wirkung durch Zusatz von Antimutagenen kann im Ames-Test simuliert werden.

Das erfindungsgemäß vorgeschlagene Tabakerzeugnis weist gegenüber den herkömmlichen Produkten ein stark vermindertes Risikopotential auf, da die verwendeten Naturstoffe ihre antioxidatiyen Eigenschaften auf eine Vielzahl unerwünschter Substanzen ausüben und ihre Wirkungen am Ort der Verstoffwechselung entfalten.

Die Erfindung wird anhand der nachfolgenden Beispiele und der Figuren 1 bis 7 näher erläutert.

### Beispiel 1

Zur Vorbereitung des Ames-Tests wurden 20 unten näher spezifizierte Cigaretten unter den üblichen Normbedingungen (ISO 4387, Zugvolumen 35 ml, Zugzeit 2 Sekunden und Zugpause 58 Sekunden) maschinell abgeraucht. Die sogenannte Partikelphase des Hauptstromrauches (Rauchkondensat) wurde auf einem Cambridge-Glasfaserfilter niedergeschlagen, mit 20 ml Dimethylsulfoxid abgelöst und bis zum Gebrauch bei -20°C gelagert. Die nicht ventilierten Filtercigaretten (Format 100 x 7,9 mm, Strang 75 mm lang, Filter 25 mm lang) besaßen ein Stranggewicht von 945 ± 10 mg (Virginia-Mischung), die abgerauchte Tabakmenge lag bei 800 mg. Das 48 mg schwere Cigarettenpapier besaß eine Porosität von 24 Coresta, das Filtergewicht lag bei gerundet 180 mg, das Filtermaterial bestand aus handelsüblichen Celluloseacetatfasern (3,0 Y / 35000), der Härter war Triacetin (ca. 7 %).

### Beispiel 2

Zur Bestimmung der mutagenen Wirkung wurde der Ames-Test (a.a.O.) in der Version "plate incorporation" wie nachfolgend beschrieben durchgeführt.

Zu jeweils 2 ml eines bei 43 °C temperierten Weichagars wurden 0,1 ml Übernachtkultur von Salmonella typhimurium, Stamm TA 98, 0,05 ml abgestuft verdünnte Rauchkondensat-Lösung gemäß Beispiel 1 und 0,5 ml S 9-Mix (Aktivierungssystem), bestehend aus 50 µl durch Zentrifugieren von Leberhomogenat Aroclor-vorbehandelter Ratten bei 9.000 g erhaltenen Überstand; 0,76 mg Glucose-6-Phosphat; 1,57 mg NADP; 0,81 mg MgCl₂ · 6 H₂O; 1,23 mg KCl in Phosphatpuffer pH 7,4, pipettiert. Nach kurzem Durchmischen wurden die Testansätze in Petrischalen gleichmäßig auf einen Agar verteilt, der nur das Wachstum der his⁺-Rückmutanten zuläßt. Die Petrischalen wurden nachfolgend 48 Stunden lang bei 37 °C im Dunkeln inkubiert. Nach Ablauf der Inkubationszeit wurden die aus einzelnen his⁺-rückmutierten Bakterien entstandenen Kolonien ausgezählt. Die Mutationshäufigkeit ist das Maß für die mutagene Aktivität.

Aus den in der nachfolgenden Tabelle 4 dargestellten Ergebnissen ist ersichtlich, daß die im Rauchkondensat enthaltenen Stoffe ihre mutagene Wirkung erst nach ihrer Verstoffwechselung entfalten.

**Tabelle 4**

| Ausgezählte TA 98-Kolonien in Abhängigkeit zur eingesetzten Kondensatmenge (Mittelwerte aus Dreifachbestimmungen) | | | |
|---|---|---|---|
| **Menge Rauchkondensat** (µ.g pro Platte) | **S9-Aktivierung** | **ausgezählte Kolonien** | **Induzierte Kolonien** |
| 0 | ohne | 41 | - |
| 120 | ohne | 43 | 2 |
| 240 | ohne | 40 | -1 |
| 360 | ohne | 35 | -6 |
| 0 | mit | 50 | - |
| 120 | mit | 216 | 166 |
| 240 | mit | 441 | 391 |
| 360 | mit | 581 | 531 |

### Beispiel 3

Die Bewertung von erfindungsgemäßen Substanzen hinsichtlich ihrer antimutagenen Wirkungen erfolgte mit dem in Beispiel 2 beschriebenen Teatsystem, indem den Testansätzen mit den verschiedenen Kondensatmengen nun zusätzlich abgestufte Dosierungen der betreffenden Substanzen zugesetzt wurden. Dabei wurde sichergestellt, daß in einem für die Bakterien nicht toxischen Konzentrationsbereich gearbeitet wurde.

In den Figuren 1 bis 6 sind beispielhaft die Ergebnisse von einigen der erfindungsgemäßen Substanzen mit antimutagener Wirkung auf Rauchkondensat dargestellt.

Die Ergebnisse zeigen, daß die durch die im Rauchkondensat enthaltenen Schadstoffe verursachte Mutationshäufigkeit und damit das Gefährdungspotential durch die zugesetzten Naturstoffe entscheidend vermindert werden konnten.

### Beispiel 4 (nur zur technischen Information)

Die zuzusetzenden Naturstoffe unterscheiden sich erheblich bezüglich ihrer Schmelz- und Siedepunkte (vgl. Tabelle 1). Um nachzuweisen, daß auch dem Tabak zugesetzte Substanzen in den Tabakrauch übergehen, die nicht destillierbar sind, wurde folgender Versuch durchgeführt:

Scopoletin (7-Hydroxy-6-methoxycumarin) mit einem Schmelzpunkt von 205 °C, ohne Siedepunkt, ist als natürlicher Pflanzeninhaltsstoff in Virginiatabaken in einer Konzentration von etwa 300 ppm enthalten. Um den Übergang von zugesetztem Scopoletin in den Hauptstromrauch nachzuweisen, wurden drei Versionen von Versuchscigaretten auf Basis des gleichen Cigaretten-Loses wie in Beispiel 1 hergestellt. Dabei wurde auf bekannte Weise der Tabak von 60 Filtercigaretten gemäß Beispiel 1 aus diesen mittels Druckluft ausgeblasen, aufgefangen, gedrittelt, zwei Drittel mit dem Naturstoff aviviert (der Vergleich nur mit Ethanol) und in 60 gleichen Anteilen den ausgeblasenen, in drei Lose unterteilten 3 x 20 Filterhülsen mittels einer handelsüblichen Tabakstopfmaschine für Filtercigarettenhülsen wieder zugefügt, wobei sich allerdings das Stranggewicht der derart gefertigten Filtercigaretten geringfügig verringerte. Dabei wurde die Konzentration an Scopoletin des Tabaks durch Auf sprühen einer ethanolischen Lösung von Scopoletin auf den Cigaretten-Tabak von ursprünglich 330 ppm auf 630 ppm bzw. 5.330 ppm erhöht. Die hergestellten Cigaretten wurden wie in Beispiel 1 beschrieben abgeraucht, wobei das aufgefangene Rauchkondensat in Methanol gelöst wurde. Die Filterhülsen-Design Daten entsprachen denen des Beispiels 1, das Stranggewicht verringerte sich auf 930 ± 20 mg, die abgerauchte Tabakmenge lag bei 785 mg.

Die analytische Bestimmung des Scopoletins erfolgte mittels HPLC unter folgenden Bedingungen:

| | |
|---|---|
| Säule: | Li Chro CART superspher RP 8, 250-4 (Fa. Merck) |
| Fließmittel: | Wasser/Methanol/Essigsäure -85/13/2 |
| Fließgeschwindigkeit: | 1,2 ml/min |
| Betrieb isokratisch bei 45°C Detektor bei 340 nm Einspritzvolumen: | 10 µl Probe |

In der folgenden Tabelle 5 sind die erhaltenen Versuchsergebnisse zusammengestellt.

**Tabelle 5**

| Übergang von Scopoletin in den Hauptatromrauch | | | | |
|---|---|---|---|---|
| **Cigarettenversion** | **Scopoletin** | | | |
| | Konzentration im Tabak (ppm) | Menge im abgerauchten Tabak (µg) | im Hauptstromrauch gefundene Menge (µg) | Anteil von der Menge des abgerauchten Tabaks (%) |
| Vergleich | 330 | 259,1 | 28,2 | 10,9 |
| Versuchsmischung 1 | 630 | 494,6 | 47,6 | 9,6 |
| Versuchsmischung 2 | 5.330 | 4.184,1 | 331,1 | 6,2 |
| Abgerauchte Tabakmenge: 785 mg pro Cigarette | | | | |

Die Versuche mit Scopoletin, als Vertreter der nichtflüchtigen antimutagen wirkenden Substanzen, zeigen, daß die Beaufschlagung des Tabaks mit 300 bzw. 5.000 ppm zu einem Stoffübergang von 9,6 resp. 6,2% in den Hauptstromrauch geführt hat.

### Beispiel 5

Die Ergebnisse des nachfolgend beschriebenen Versuches zeigen, daß die in den Rauch übergehenden antioxidativ wirksamen Substanzen aus Abmischungen von Schnittabak mit Nelken resp. Zimtstangen, sowie die Beaufschlagung mit reinem Eugenol, die mutagene Wirkung so entstandenen Rauchkondensates vermindern.

Es wurden fünf Versionen Filtercigaretten, die sich bei gleicher Tabak-Basismischung in der Zusammensetzung der Endmischung gemäß Tabelle 6 unterschieden, in gleicher Ausstattung und gleichem Cigarettengewicht (940 mg) hergestellt. Die eingesetzten Nelken bzw. Zimtstangen wurden vor dein Mischen mit Tabak mit Dampf aufgefeuchtet, gewalzt und geschnitten. Die Aufgabe des Eugenols erfolgte in 20%iger ethanolischer Lösung, wobei der Alkohol nach der Behandlung quantitativ verdunstet wurde.

**Tabelle 6**

| Schnittabak mit Zusätzen von Nelken, Zimtstangen und Eugenol | | | | |
|---|---|---|---|---|
| Mischung | Zusammensetzung der Schnittabakmischung | | | |
| | Tabak (% Tr.)²⁾ | Nelken (% Tr.)²⁾ | Zimtstangen (% Tr.)²⁾ | zugesetztes reines Eugenol (% Tr.)²⁾ |
| 1 | 70 | 30 | --- | --- |
| 2 | 70 | --- | 30 | --- |
| 3 | 70 | 15 | 15 | --- |
| 4 | 94,9 | --- | --- | 5,1¹⁾ |
| 5 | 100 | --- | --- | --- |

| | | | | |
|---|---|---|---|---|
| ¹⁾ Die hier zugesetzte Eugenolmenge ist äquivalent der in den Nelken von Mischung 1 enthaltenen Eugenolmenge. | | | | |
| ²⁾ % Tr. = Gewichtsprozent, bezogen auf das Trockengewicht. | | | | |

Die Versuchs cigaretten wurden unter Normbedingungen abgeraucht (siehe Beispiel 1). Die daraus resultierenden Rauchkondensatlösungen wurden mit dem Ames-Test gemäß Beispiel 2 untersucht, und zwar in der Ausführungsform "mit S9-Aktivierung". Zur Bewertung der Mutagenität wurden gleiche Rauchkondensatmengen eingesetzt und die Ergebnisse auf den unbehandelten Vergleich = 100 % bezogen.

In Figur 7 sind die Versuchsergebnisse graphisch dargestellt. Die Mutagenität des Rauchkondensates der Mischung 1 wurde auf 55,5 % der Wirkung des Vergleichs vermindert, was sich mit der in den Nelken enthaltenen Eugenolmenge erklären läßt. Die eingesetzten Nelken hatten einen Eugenolgehalt von 17,0 %. Im Gegensatz dazu kann die überraschende Verminderung der Mutagenität des Rauchkondensates der Mischung 2 auf 65,3 % nicht allein mit den enthaltenen Mengen an Zimtaldehyd und Eugenol erklärt werden.

## Patentansprüche

1. Rauchbares Erzeugnis aus Tabak und/oder einem anderen rauchbaren Material, wobei der Tabak und/oder das rauchbare Material einen Zusatz von antioxidativ wirkenden Naturstoffen und/oder naturidentischen Syntheseprodukten derselben enthält, **dadurch gekennzeichnet,** daß der Zusatz eine Kombination ist aus
(a) antioxidativ wirkenden Vitaminen, ausgewählt aus der Gruppe bestehend aus Retinol, α-Tocopherol, ihren Vorstufen und/oder Derivaten, und
(b) weiteren Naturstoffen pflanzlichen Ursprungs mit antimutagenen und aromatisierenden Eigenschaften, ausgewählt aus der Gruppe bestehend aus Ethylvanillin, Zimtaldehyd, Anisaldehyd, Eugenol, Limonen, Zimt und Zimtextrakt.

2. Rauchbares Erzeugnis nach Anspruch 1, **dadurch gekennzeichnet,** daß es bis 25 Gew.-% der antioxidativ wirkenden Naturstoffe und/oder naturidentischen Syntheseprodukte enthält.

3. Rauchbares Erzeugnis nach Anspruch 2, **dadurch gekennzeichnet,** daß es 1 bis 5 Gew.-% der antioxidativ wirkenden Naturstoffe und/oder naturidentischen Syntheseprodukte enthält.

4. Rauchbares Erzeugnis nach einem der Ansprüche 1 bis 3, **dadurch gekennzeichnet,** daß es eine Cigarette mit oder ohne Filter ist.

5. Rauchbares Erzeugnis nach einem der Ansprüche 1 bis 3, **dadurch gekennzeichnet,** daß es ein Cigarillo mit oder ohne Filter ist.

6. Rauchbares Erzeugnis nach einem der Ansprüche 1 bis 3, **dadurch gekennzeichnet,** daß es eine Tabakpatrone mit oder ohne Filter ist.

7. Rauchbares Erzeugnis nach einem der Ansprüche 1 bis 3, **dadurch gekennzeichnet,** daß es Rauchtabak in Form von Feinschnitt oder Pfeifentabak ist.

8. Rauchbares Erzeugnis nach einem der Ansprüche 4 bis 6, **dadurch gekennzeichnet,** daß der Filter bis 50 Gew.-% der antioxidativ wirkenden Naturstoffe und/oder naturidentischen Syntheseprodukte nach Anspruch 1 enthält.

9. Rauchbares Erzeugnis nach Anspruch 8, **dadurch gekennzeichnet,** daß der Filter 1 bis 20 Gew.-% der antioxidativ wirkenden Naturstoffe und/oder naturidentischen Syntheseprodukte nach Anspruch 1 enthält.

10. Rauchbares Erzeugnis nach Anspruch 4, **dadurch gekennzeichnet,** daß das Cigarettenpapier bis 50 Gew.-% der antioxidativ wirkenden Naturstoffe und/oder naturidentischen Syntheseprodukte nach Anspruch 1 enthält.

11. Rauchbares Erzeugnis nach einem der vorhergehenden Ansprüche, **dadurch gekennzeichnet,** daß das rauchbare Basis-Material Mischungen aus Lamina-Tabaken oder Lamina-Tabak und Folientabak sind.

12. Rauchbares Erzeugnis nach einem der vorhergehenden Ansprüche, **dadurch gekennzeichnet,** daß das rauchbare Material bis 25 Gew.-% der antioxidativ wirkenden Naturstoffen und/oder naturidentischen Syntheseprodukte nach Anspruch 1 enthält.

13. Rauchbares Erzeugnis nach einem der vorhergehenden Ansprüche, **dadurch gekennzeichnet,** daß das rauchbare Material eine tabakfreie Mischung aus Pflanzenmaterial ist, welches sich von Huflattich, Pfefferminze, Brennessel, Breitwegerich, Krauseminze, Lavendel, Thymian, Süß- oder Sauerkirschblättern, Knöterichblättern, Rosenblättern, Pimentblättern oder Zimtrinde ableitet.

14. Rauchbares Erzeugnis nach Anspruch 13, **dadurch gekennzeichnet,** daß sich das rauchbare Material von Zimtrinde ableitet.

15. Rauchbares Erzeugnis nach den Ansprüchen 11 bis 14, **dadurch gekennzeichnet,** daß das rauchbare Material eine Kombination aus Tabakmischung und tabakfreier Mischung ist.

16. Verfahren zur Herstellung eines rauchbaren Erzeugnisses nach den Ansprüchen 1 bis 15 in an sich bekannter Weise, bei dem man die antioxidativ wirkenden Naturstoffe und/oder deren naturidentische Syntheseprodukte in an sich bekannter Weise in den Tabak und/oder ein anderes rauchbares Material einarbeitet oder aviviert.

17. Verfahren nach Anspruch 16, **dadurch gekennzeichnet**, daß das rauchbare Material eine tabakfreie Mischung aus Pflanzenmaterial, Hüllpapiere, Trägerstoffe, Nahtleim und dergleichen umfaßt.

18. Verfahren nach den Ansprüchen 16 und 17, **dadurch gekennzeichnet,** daß das rauchbare Erzeugnis eine Cigarette, ein Cigarillo oder eine Tabakpatrone mit Filter ist, in deren Filter man bis 50 Gew.-% der antioxidativ wirkenden Naturstoffe und/oder naturidentischen Syntheseprodukte nach Anspruch 1 einarbeitet oder aviviert.

19. Verfahren nach Anspruch 18, **dadurch gekennzeichnet,** daß man die üblicherweise als Härter für die den späteren Filter bildenden Celluloseacetatfasern verwendeten Substanzen zum Teil oder vollständig durch die antioxidativ wirkenden Naturstoffe nach Anspruch 1 und/oder deren naturidentische Syntheseprodukte ersetzt.

## Claims

1. A smokable product made from tobacco and/or another smokable material, the tobacco and/or the smokable material containing an addition of natural substances with an antioxidant action and/or synthetic products thereof with an identical nature, **characterised in that** the addition is a combination of
(a) vitamins having an antioxidant action, selected from the group consisting of retinol, α-tocopherol, their precursors and/or derivatives, and
(b) other natural substances of plant origin having anti-mutagenic and aromatising properties, selected from the group consisting of ethyl vanillin, cinnamon aldehyde, aniseed aldehyde, eugenol, limonene, cinnamon and cinnamon extract.

2. A smokable product according to Claim 1,
**characterised in that** it contains up to 25 % by weight of the natural substances with an antioxidant action and/or synthetic products with an identical nature.

3. A smokable product according to Claim 2,
**characterised in that** it contains 1 to 5 % by weight of the natural substances having an antioxidant action and/or synthetic products with an identical nature.

4. A smokable product according to one of Claims 1 to 3,
**characterised in that** it is a cigarette with or without a filter.

5. A smokable product according to one of Claims 1 to 3,
**characterised in that** it is a cigarillo with or without a filter.

6. A smokable product according to one of Claims 1 to 3,
**characterised in that** it is a tobacco cartridge with or without a filter.

7. A smokable product according to one of Claims 1 to 3,
**characterised in that** it is smoking tobacco in the form of fine cut or pipe tobacco.

8. A smokable product according to one of Claims 4 to 6,
**characterised in that** the filter contains up to 50 % by weight of the natural substances having an antioxidant action and/or synthetic products with an identical nature according to Claim 1.

9. A smokable product according to Claim 8,
**characterised in that** the filter contains 1 to 20 % by weight of the natural substances having an antioxidant action and/or synthetic products with an identical nature according to Claim 1.

10. A smokable product according to Claim 4,
**characterised in that** the cigarette paper contains up to 50 % by weight of the natural substances having an antioxidant action and/or synthetic products with an identical nature according to Claim 1.

11. A smokable product according to one of the preceding Claims,
**characterised in that** the smokable base material are mixtures of leaf tobaccos or leaf tobacco and foil tobacco.

12. A smokable product according to one of the preceding Claims,
**characterised in that** the smokable material contains up to 25 % by weight of the natural substances having an antioxidant action and/or synthetic products with an identical nature according to Claim 1.

13. A smokable product according to one of the preceding Claims,
**characterised in that** the smokable material is a tobacco-free mixture of plant material, which is derived from coltsfoot, peppermint, stinging nettle, broad-leaved plantain, spearmint, lavender, thyme, sweet or sour cherry leaves, knotweed leaves, rose leaves, pimento leaves or cinnamon bark.

14. A smokable product according to Claim 13,
**characterised in that** the smokable material is derived from cinnamon bark.

15. A smokable product according to Claims 11 to 14,
**characterised in that** the smokable material is a combination of tobacco mixture and tobacco-free mixture.

16. A process for the manufacture of a smokable product according to Claims 1 to 15 in a manner known per se, in which the natural substances having an antioxidant action and/or their synthetic products with an identical nature are incorporated or revived into the tobacco and/or another smokable material in a manner known per se.

17. A process according to Claim 16,
**characterised in that** the smokable material comprises a tobacco-free mixture consisting of plant material, wrappers, supporting materials, seam adhesive and the like.

18. A process according to Claims 16 and 17,
**characterised in that** the smokable product is a cigarette, a cigarillo or a tobacco cartridge with filter, in the filter of which up to 50 % by weight of the natural substances having an antioxidant action and/or synthetic products with an identical nature according to Claim 1 are incorporated or revived.

19. A process according to Claim 18,
**characterised in that** the substances usually used as hardeners for the cellulose acetate fibres forming the subsequent filter are particularly or completely replaced by the natural substances having an antioxidant action according to Claim 1 and/or their synthetic products with an identical nature.

## Revendications

1. Produit susceptible d'être fumé constitué par du tabac et/ou une autre matière susceptible d'être fumée, où le tabac et/ou la matière susceptible d'être fumée contient une addition de substances naturelles à effet antioxydant et/ou de produits de synthèse de celles-ci analogues aux substances naturelles, caractérisé en ce que l'addition est une combinaison
(a) de vitamines à effet antioxydant, choisies dans le groupe consistant en le rétinol, l'α-tocophérol, leurs précurseurs et/ou leurs dérivés, et
(b) d'autres substances naturelles d'origine végétale à propriétés antimutagènes et aromatisantes choisies dans le groupe consistant en l'éthylvanilline, l'aldéhyde cinnamique, l'anisaldéhyde, l'eugénol, le limonène, la cannelle et l'extrait de cannelle.

2. Produit susceptible d'être fumé selon la revendication 1, caractérisé en ce qu'il contient jusqu'à 25 % en masse de substances naturelles à effet antioxydant et/ou de produits de synthèse identiques aux substances naturelles.

3. Produit susceptible d'être fumé selon la revendication 2, caractérisé en ce qu'il contient 1 à 5 % en masse de substances naturelles à effet antioxydant et/ou de produits de synthèse identiques aux substances naturelles.

4. Produit susceptible d'être fumé selon l'une des revendications 1 à 3, caractérisé en ce qu'il s'agit d'une cigarette avec ou sans filtre.

5. Produit susceptible d'être fumé selon l'une des revendications 1 à 3, caractérisé en ce qu'il s'agit d'un cigarillo avec ou sans filtre.

6. Produit susceptible d'être fumé selon l'une des revendications 1 à 3, caractérisé en ce qu'il s'agit d'une cartouche de tabac avec ou sans filtre.

7. Produit susceptible d'être fumé selon l'une des revendications 1 à 3, caractérisé en ce qu'il s'agit de tabac à fumer sous forme de scaferlati ou de tabac à pipe.

8. Produit susceptible d'être fumé selon l'une des revendications 4 à 6, caractérisé en ce que le filtre contient jusqu'à 50 % en masse de substances naturelles à effet antioxydant et/ou de produits de synthèse identiques aux substances naturelles selon la revendication 1.

9. Produit susceptible d'être fumé selon la revendication 8, caractérisé en ce que le filtre contient 1 à 20 % en masse de substances naturelles à effet antioxydant et/ou de produits de synthèse identiques aux substances naturelles selon la revendication 1.

10. Produit susceptible d'être fumé selon la revendication 4, caractérisé en ce que le papier à cigarette contient jusqu'à 50 % en masse de substances naturelles à effet antioxydant et/ou de produits de synthèse identiques aux substances naturelles selon la revendication 1.

11. Produit susceptible d'être fumé selon l'une des revendications précédentes, caractérisé en ce que la matière de base susceptible d'être fumée est constituée par des mélanges de tabacs en plaques ou de tabac en plaques et de tabac en feuilles.

12. Produit susceptible d'être fumé selon l'une des revendications précédentes, caractérisé en ce que la matière susceptible d'être fumée contient jusqu'à 25 % en masse de substances naturelles à effet antioxydant et/ou de produits de synthèse identiques aux substances naturelles selon la revendication 1.

13. Produit susceptible d'être fumé selon l'une des revendications précédentes, caractérisé en ce que la matière susceptible d'être fumée est un mélange sans tabac constitué par une matière végétale qui dérive du tussilage, de la menthe poivrée, de l'ortie, du grand plantain, de la menthe crêpue, de la lavande, du thym, de feuilles de guigne ou de griotte, de feuilles de renouée, de feuilles de roses, de feuilles de piment ou de l'écorce de cannelle.

14. Produit susceptible d'être fumé selon la revendication 13, caractérisé en ce que la matière susceptible d'être fumée dérive de l'écorce de cannelle.

15. Produit susceptible d'être fumé selon les revendications 11 à 14, caractérisé en ce que la matière susceptible d'être fumée est une combinaison d'un mélange de tabacs et d'un mélange sans tabac.

16. Procédé de fabrication d'un produit susceptible d'être fumé selon les revendications 1 à 15 de manière connue en soi, dans lequel on incorpore ou avive les substances naturelles à effet antioxydant et/ou leurs produits de synthèse identiques aux substances naturelles d'une manière connue en soi dans le tabac et/ou dans une autre matière susceptible d'être fumée.

17. Procédé selon la revendication 16, caractérisé en ce que la matière susceptible d'être fumée comprend un mélange sans tabac de matière végétale, de papiers d'enveloppe, de supports, de colle de jonction et analogues.

18. Procédé selon les revendications 16 et 17, caractérisé en ce que le produit susceptible d'être fumé est une cigarette, un cigarillo ou une cartouche de tabac avec filtre, dans le filtre desquels on incorpore ou avive jusqu'à 50 % en masse de substances naturelles à effet antioxydant et/ou de produits de synthèse identiques aux substances naturelles selon la revendication 1.

19. Procédé selon la revendication 18, caractérisé en ce que l'on remplace en partie ou totalement les substances utilisées habituellement comme durcisseur pour les fibres d'acétate de cellulose formant le filtre ultérieur par les substances naturelles à effet antioxydant selon la revendication 1 et/ou leurs produits de synthèse identiques aux substances naturelles.
